# EUROPÄISCHE PATENTSCHRIFT

(11) **EP 0 158 122 B1**
(45) Veröffentlichungstag und Bekanntmachung des Hinweises auf die Patenterteilung: **04.01.1989**
(21) Anmeldenummer: 85102598.1
(22) Anmeldetag: 07.03.1985
(51) Int. Cl.: H01R 13/70, H01R 29/00

(54) **Programmier-Stecker**
Programmable plug
Fiche programmable

(30) Priorität: 26.03.1984 CH 1508/84
(43) Veröffentlichungstag der Anmeldung: 16.10.1985
(73) Patentinhaber: BBC Brown Boveri AG, CH-5401 Baden (CH)
(72) Erfinder: Bräutigam, Kurt, CH-5200 Windisch (CH)

(56) Entgegenhaltungen:
- EP-A- 0 018 133
- FR-A- 1 571 487
- FR-A- 2 223 937
- US-A- 4 116 524
- US-A- 4 283 100

## Beschreibung

Die Erfindung bezieht sich auf eine schaltbare Kurzschlußsteck-Vorrichtung gemäss dem Gattungsbegriff des Patentanspruchs.

Aus der FR-A-1 571 487 ist eine schaltbare Kurzschlußsteck-Vorrichtung bekannt, welche zwei paarweise angeordnete Kontakte aufweist. Diese Kontakte sind buchsenförmig und federnd ausgebildet und wirken mit Stiftkontakten zusammen, die auf einem Bauelementträger angeordnet sind. Mittels eines Schaltelementes können die Kontakte bei Bedarf miteinander verbunden werden. Sowohl Kontakte als auch Stifte sind, bedingt durch ihre Formgebung, nur vergleichsweise aufwendig herzustellen. Bei dieser Vorrichtung ist die Zugänglichkeit der Kontakte beschränkt, so dass Prüfverbindungen nur mit vergleichsweise grossem Aufwand hergestellt werden können. Ferner ist aus der EP-A-0 018 133 eine schaltbare Kurzschlusssteck-Vorrichtung bekannt, deren Schaltelement vergleichsweise aufwendig herzustellen ist. Zudem ist bei dieser Vorrichtung die Erstellung von Prüfverbindungen ebenfalls vergleichsweise schwierig zu realisieren. Weitere Informationen über den technologischen Hintergrund zu dieser Erfindung können den Schriften FR-A-2 223 937, US-A-4 283 100 und US-A-4 116 524 entnommen werden.

In vielen elektronischen Geräten der Leit- und Datentechnik werden Abschaltungen, Umschaltungen oder Programmierungen von Schaltungsteilen mit Printschaltern unterschiedlichster Bauart realisiert. Die Printschalter sind regelmässig auf dem Bauelemententräger (Leiterplatte) durch Löten befestigt. Die Adaption für die automatischen Prüfungen komplexer Funktionen erfolgt bei grösseren Stückzahlen mittels Nadeladapter von der Lötseite her. Werden Geräte mit kleinerer Stückzahl produziert, kommt eine Nadeladaption aus wirtschaftlichen Gründen wegen der hohen Initialkosten nicht in Frage. Deshalb wird heute eine Lösung mit Setzen von Einzelstiften in einem vorgeschriebenen Abstand (Rastermass) bevorzugt, die nach der Adaption zwecks Prüfung mit Kurzschlußsteckern überbrückt werden.

Mit steigender Integration der Technik wird eine höhere Packungsdichte der Bauelemente auf Leiterplatten gefordert, was gegen das Setzen von Einzelstiften für vorhandene Stecker spricht, da sie einen Parkplatz für die meisten Steekkombinationen verlangt. Zudem ist die Verlierbarkeit, die fehlerbehaftete Kombinationsmöglichkeit und das teilweise unmögliche Umstecken nach dem Zusammenbau der Geräte wegen des geringen Abstandes gestapelter Leiterplatten als nachteilig anzusehen.

Eine mögliche Lösung des Problems könnte in der Verwendung von sogenannten Programmierschaltern in Dual-in-Line Bauform liegen. Sie werden in der Literatur häufig mit DIP-Schalter oder Programmierschalter bezeichnet. Diese bekannten DIP-Schalter weisen in der Regel zwei bis acht Schaltelemente auf, die in einem gemeinsamen Gehäuse zusammengefasst und an Lötstifte in DIL-Anordnung geführt sind. Die Zuverlässigkeit solcher DIP-Schalter lässt jedoch zu wünschen übrig. Die Verbindung mit den Leiterbahnen und Bauelementen erfolgt meist durch Löten in die Leiterplatte, seltener durch Einstecken in DIL-Sockel, wie sie auch für integrierte Schaltkreise im DIL-Gehäuse verwendet werden, weil die zulässige Bauhöhe auf dem Bauelementeträger überschritten und die Kontaktsicherheit beeinträchtigt wird. Im Falle eingelöteter Schalter sind die Anschlusskontakte meist von der Bauelementeseite nicht zugänglich, so dass Prüf-oder Programmieradapter nur von der Lötseite her adaptiert werden können.

Der Erfindung, wie sie in dem Patentanspruch gekennzeichnet ist, liegt die Aufgabe zugrunde, eine schaltbare Kurzschlußsteck-Vorrichtung zu schaffen, welche geringen Platzbedarf, insbesondere hinsichtlich Bauhöhe, gute Kontaktgabe und Prüfmöglichkeiten aufweist.

Die Erfindung vereinigt die Vorteile des einlötbaren Prüfschalters mit der Steckbarkeit des klassischen Kurzschlußsteckers ohne deren Unzulänglichkeiten aufzuweisen.

Folgende technische und wirtschaftliche Vorteile sind dabei besonders hervorzuheben:
- wirtschaftlichere Konstruktion der Leiterplatten durch Wegfall des Parkplatzes
- wahlweises Aneinanderreihen zu Gruppen im Abstand von 2,5 oder 2,54 mm
- Umschaltung anstelle Umsteckung der Kurzschluss-Stecker, dadurch entfällt die Verlierbarkeit
- rationelle Prüfung durch Gruppenadaptierung der Stifte in Kleinserien
- Kontrollierbarkeit nach dem Verlöten der Stifte auf Kapillarwirkung
- nachträgliches programmieren bei mehrteiligen Geräten ohne Demontage - einfache schematische Darstellung
- bessere Handhabung bei Reparaturarbeiten durch Abnahme des Steckers vor einer erneuten Adaptierung zur Prüfung

Die Erfindung wird nachstehend anhand eines in der Zeichnung dargestellten Ausführungsbeispiels näher erläutert. In der Zeichnung zeigt:
Fig. 1 einen Längsschnitt durch eine schaltbare Kurzschlußsteck-Vorrichtung im zusammengesteckten Zustand,
Fig. 2 einen Längsschnitt durch die Kurzschlußsteck-Vorrichtung nach Fig. 1 längs deren Linie AA.

In einem Gehäuse 1 aus flammhemmendem Polyester, das aus zwei symmetrischen Hälften 2, 3 mit der Trennstelle 4 besteht, sind zwei federnde Kontakte 5, 6 aus Messung oder Berylliumkupfer mit Kontaktfedern 7, 8 verschiebungssicher angeordnet. Am einen Ende laufen die Kontakte in Kontaktzungen 9, 10 aus, die aufeinanderzugebogen sind und am Ende je eine buckelförmige Auswölbung 11, 12 versehen sind. In der oberen Stirnfläche 13 des Gehäuses 1 ist ein in Nuten 14, 15 geführter Schieber 16 parallel zur oberen Stirnfläche 13 verschieblich angeordnet. Auf der dem Gehäuseinnern zugewandten Fläche des Schiebers 16 ist eine Kontaktplatte 17 eingelegt, deren Länge so bemessen ist, dass in der einen Endstellung des Schiebers beide Kontaktzungen 9, 10 elektrisch miteinander verbunden sind, während in der anderen Endstellung 0 die genannten Teile elektrisch voneinander getrennt sind. Damit der Schieber in beiden Endstellungen 0, I einrastet, ist die dem Gehäuseinnern zugewandte Fläche der Kontaktplatte mit entsprechenden Vertiefungen 18, 19 versehen.

Die untere Stirnfläche des Gehäuses weist zwei Bohrungen 20, 21 auf, die sich nach aussen kegelförmig erweitern. Die Kontakte 5, 6 samt den Kontaktfedern 7, 8 bilden somit in Verbindung mit dem beschriebenen Gehäuse paarig angeordnete Buchsen.

In den Bauelementeträger, z. B. eine Leiterplatte 22 sind zwei Stifte 23, 24 im Abstand der beiden Bohrungen 20, 21 vorzugsweise im üblichen Rastermass, z. B. einem ganzzahligen Vielfachen von 1/10 Zoll eingelötet, welche an den beiden Kontaktfedern 7, 8 federnd anliegen, wodurch (im zusammengesteckten Zustand) die elektrische Verbindung zwischen den Kontaktzungen 9, 10 und Leiterbahnen 25, 26 auf der Lötseite der Leiterplatte 22 hergestellt ist.

Analog zu den DIP-Schaltern können beliebige Programmier-Stecker aneinandergereiht werden, wobei benachbarte Kontaktpaare einen im Rastermass 1/10" liegenden Abstand aufweisen. Die maschinell in die Leiterplatte 22 gesetzten und verlöteten Stifte 23, 24 werden nach der kompletten Bestückung für die automatische Prüfung gruppenweise adaptiert und nach abgeschlossener Prüfung mit den Programmier-Steckern bestückt. Je nach schematischer Darstellung und Bestückungsdruck auf dem Bauelemententräger wird der Schieber 16 in die vorgeschriebene Stellung 0 oder I gebracht. Der Stecker kann nachträglich in der Anlagenprüfung oder vom Kunden selbst ohne Demontage des Gerätes bei Bedarf um- oder zugeschaltet werden.

## Patentansprüche

Schaltbare Kurzschlußsteck-Vorrichtung mit zwei paarig angeordneten Kontakten (5, 6), welche mit entsprechend angeordneten Kontaktstellen (23, 24) auf einem Bauelementeträger (22) zusammenwirken, und je Kontaktpaar ein Schaltelement (16) zum wahlweisen Kurzschliessen der genannten Kontakte aufweist, wobei die Kontakte als Buchsen und die Kontaktstellen auf dem Bauelementeträger (22) als Stifte (23, 24) ausgebildet sind und die Buchsen durch paarweise angeordnete Kontakte (5, 6) mit Kontaktfedern (7, 8) gebildet sind, dadurch gekennzeichnet,
- dass die Buchsen in einem gemeinsamen Gehäuse (1) untergebracht sind, und
- dass die Kontakte (5, 6) an einem Ende in Kontaktzungen (9, 10) auslaufen, welche die festen Kontakte des Schaltelementes bilden, dessen beweglicher Kontaktteil (16) an der oberen Stirnfläche (13) des Gehäuses geführt ist.

## Claims

Switchable short-circuit plugging device with two contacts (5, 6) arranged as a pair, which interact with correspondingly arranged contact points (23, 24) on a component carrier (22), and has a switching element (16) per contact pair for the optional short-circuiting of the said contacts, the contacts being designed as sockets and the contact points on the component carrier (22) being designed as pins (23, 24) and the sockets being formed by contacts (5, 6) arranged as pairs and having contact springs (7, 8), characterized in that the sockets are accommodated in a common package (1), and
- the contacts (5, 6) run at one end into contact tongues (9, 10), which form the fixed contacts of the switching element, the movable contact part (16) of which is guided on the upper end face (13) of the package.

## Revendications

Dispositif de fiche de court-circuit commutable avec deux contacts (5, 6) disposés en une paire, qui coopèrent avec des points de contact correspondants (23, 24) disposés sur une base porte-composants (22), et qui présente pour chaque paire de contacts un élément de commutation (16) pour la mise en court-circuit au choix des contacts précités, dans lequel les contacts sont des douilles et les points de contact sur la base porte-composants (22) sont des broches (23, 24) et où les douilles sont formées par des contacts (5, 6) disposés par paire avec des ressorts de contact (7, 8), caractérisé en ce que
- les douilles sont placées dans un boîtier commun (1), et
- les contacts (5, 6) se terminent à une extrémité par des languettes de contact (9, 10) qui forment les contacts fixes de l'élément de commutation, dont l'organe de contact mobile (16) est guidé à la face extérieure supérieure (13) du boîtier.
